# EUROPÄISCHE PATENTANMELDUNG

(11) **EP 1 116 455 A1**
(43) Veröffentlichungstag der Anmeldung: **18.07.2001**
(21) Anmeldenummer: 00124386.4
(22) Anmeldetag: 21.11.2000
(51) Int. Cl.: A47B 23/04, A47B 79/00, A47B 81/06, A47B 37/02

(54) **Beistellschrank für ein Krankenbett**

(30) Priorität: 12.01.2000 DE 20000407 U
(71) Anmelder: Albert Ackermann GmbH & Co. KG, 51643 Gummersbach (DE)
(72) Erfinder: Gross, Johannes, 51647 Gummersbach (DE)
(74) Vertreter: Wilhelm & Dauster Patentanwälte European Patent Attorneys

(57) **Zusammenfassung**

Beschrieben wird ein Beistellschrank für ein Krankenbett mit einem seitlich angeordneten Klapptisch (9), der im ausgeklappten Zustand quer abragend über dem Bett angeordnet wird. Der Klapptisch ist schwenkbar und höhenverstellbar angeordnet und auf einer Seite mit einem Fernsehgerät (11) in Flachbauweise versehen, das an der Unterseite des Klapptisches abnehmbar montiert ist. Diese Ausgestaltung lässt den bisher üblichen Einsatz von Klapptischen zu, eröffnet aber zusätzlich die Möglichkeit, dass die Patienten das Fernsehgerät einschalten, dabei wird die Bedienung äußerst einfach.

## Beschreibung

Die Erfindung betrifft einen Beistellschrank für ein Krankenbett mit einem seitlich angeordneten Klapptisch, der im ausgeklappten Zustand quer abragend über dem Bett anzuordnen ist.

Beistellschränke dieser Art, die in der Regel mit Laufrollen versehen sind, um sie um das Krankenbett heran- oder von diesem wegschieben zu können, sind bekannt. Der an diesen Beistellschränken angeordnete Klapptisch wird dazu ausgenützt, dem Patienten beispielsweise das Essen in erreichbare Nähe zu bringen.

In Krankenzimmern, oder auch in entsprechenden Zimmern im Pflegebereich, werden mitunter auch individuelle Fernsehgeräte gewünscht. Da sie in der Regel nicht auf Konsolen, auf dem Boden des Zimmers aufgestellt werden können, weil die Flächen um das Bett herum freigehalten werden müssen, sind aufwendige Haltevorrichtungen notwendig, um das Fernsehgerät z.B. an einer Wand so anbringen zu können, dass der Bildschirm vom Patienten gesehen werden kann, und dass auch Bedienungsmöglichkeiten für den Patienten gegeben sind. Diese Art der Anordnung individueller Fernsehgeräte ist zum einen aufwendig und kann auch die Arbeit des Pflegepersonals sowie unter Umständen auch die Versorgung im Notfall behindern, wenn die Anordnung in Bettnähe erfolgt.

Der vorliegenden Erfindung liegt die Aufgabe zugrunde, eine einfachere Art der Anordnung eines Fernsehgerätes vorzuschlagen.

Der Erfindung liegt die Kenntnis zugrunde, dass der Beistellschrank und insbesondere dessen Klapptisch in einfacher Weise zur Anordnung eines Fernsehgerätes ausgenützt werden kann, wenn der Klapptisch höhenverstellbar und schwenkbar angeordnet und auf einer Seite mit einem Fernsehgerät in Flachbauweise versehen wird.

Diese Ausgestaltung nämlich lässt den bisher üblichen Einsatz des Klapptisches weiter zu, gibt aber zusätzlich die Möglichkeit, dass der Klapptisch, der beispielsweise auf seiner Unterseite mit dem Fernsehgerät versehen ist, in die entsprechende Stellung gebracht wird, so dass für den Patienten die einfache Möglichkeit besteht, fernzusehen. Da das Gerät über den Klapptisch in seiner Nähe ist, wird auch die Bedienung äußerst einfach. Natürlich ist es auch möglich, die Bedienung in die üblichen Patientenbediengeräte mit einzubeziehen.

In Weiterbildung der Erfindung wird das Fernsehgerät abnehmbar an der Unterseite des Klapptisches montiert und es kann beispielsweise durch Steckzapfen gehalten werden, die verdrehbar in Öffnungen eingreifen. Diese Ausgestaltung bringt dabei den Vorteil mit sich, dass das in Flachbauweise gehaltene Fernsehgerät nach dem Abnehmen bei einer Desinfizierung des Klapptisches nicht stört. Das Fernsehgerät kann darüber hinaus auch in wasserdichter Ausführung vorgesehen sein, so dass es selbst auch, beispielsweise durch Eintauchen, desinfiziert werden kann.

Diese Ausgestaltung eines Beistellschrankes als Halterung für ein Fernsehgerät erlaubt es, dass das Fernsehgerät ohne zusätzliche Haltevorrichtungen in den Sichtbereich des Patienten gebracht wird. Dieser kann das Gerät auch mit geringen Kräften und ohne Hilfe des Pflegepersonals bedienen. Dennoch ist der Klapptisch von der Funktion "Fernsehen" in seine ursprüngliche Funktion "Tisch" umzustellen. Da der Tisch auch mit dem in Flachbauweise gehaltenen Fernsehgerät abgeklappt und an den Beistellschrank angelegt werden kann, lässt sich der Beistellschrank wie bisher vom Personal in einfacher Weise zum Bett hin- oder wieder davon wegschieben.

Die Erfindung ist in der Zeichnung anhand eines Ausführungsbeispieles dargestellt und wird im folgenden beschrieben. Es zeigen:
- Fig. 1: eine schematische und perspektivische Darstellung eines Beistellschrankes nach der Erfindung mit dem Klapptisch in der Funktion als Halterung für ein Fernsehgerät und
- Fig. 2: eine vergrößerte Darstellung des Bereiches II der Fig. 1.

Die Fig. 1 zeigt einen an sich bekannten Beistellschrank 1, wie er üblicherweise in Krankenhäusern oder auch im Pflegebereich vorgesehen wird, um einem Krankenbett zugeordnet zu werden. Der Beistellschrank 1 ist mit Abstellflächen 2, 3 zur Aufnahme beispielsweise von Medikamenten od.dgl. versehen und er weist mehrere Schubladen 4, 5 und 6 auf, in die persönliche Gegenstände des Patienten gelegt werden können. In nicht näher dagestellter Weise sind die Standfüße 7 des Beistellschrankes mit Rollen 8 versehen, die es ermöglichen, den Beistellschrank 1 ohne Aufwand nah an das Krankenbett heran- oder von diesem wegzustellen.

Der Beistellschrank 1 ist mit einem Klapptisch 9 versehen, der über eine entsprechende Halterung 10 seitlich von dem Beistellschrank 1 abkragt und so über dem nicht dargestellten Krankenbett anzuordnen ist. In der in der Fig. 1 dargestellten Lage zeigt der Klapptisch 9 mit seiner Rückseite zum Kopf eines nicht dargestellten, im Krankenbett liegenden Patienten. Auf dieser Rückseite ist ein Fernsehgerät 11 in Flachbauweise montiert, wie es an sich bekannt ist. Dieses Fernsehgerät 11 ist in wasserdichter Ausführung hergestellt und weist einen umlaufenden Rahmen 12 auf, mit dem es, wie Fig. 2 zeigt, mit Hilfe von Steckstiften 13 am Klapptisch 9 befestigbar ist. Die Steckstifte sind, wie Fig. 2 zeigt, mit Querstiften 15 versehen, die in entsprechende schlüssellochartig ausgebildete Öffnungen 15 des Klapptisches 9 eingreifen und durch eine Vierteldrehung die Sicherung des Fernsehgerätes 11 am Klapptisch ermöglichen. Nicht gezeigt sind die Energieversorgungsleitung und eine Steuerleitung, die beispielsweise dem ohnehin vorhandenen Patiententerminal zugeführt sein kann, mit dem der Patient beispielsweise auch einen Radioapparat einschalten kann oder Telefongespräche führen kann.

Das Fernsehgerät 11 ist abnehmbar, um beispielsweise den Klapptisch 9 desinfizieren zu können. Da das Fernsehgerät 11 selbst in wasserdichter Ausführung vorliegt, kann es auch beispielsweise durch Eintauchen desinfiziert werden.

Das Fernsehgerät 11 in Flachbauweise ist auf der Rückseite des Klapptisches 9 montiert, der somit aus der in Fig. 1 gezeigten Funktionslage "Fernsehen" ohne weiteres auch in seine Funktion "Tisch" umgeklappt werden kann, wobei dann das Fernsehgerät 11 sich unterhalb der Tischfläche des Klapptisches 9 befindet. Der Klapptisch lässt sich in bekannter Weise abklappen und parallel zu der Seitenwand la des Beistellschrankes verstauen, so dass der gesamte Beistellschrank in üblicher Weise vom Krankenbett weggefahren werden kann. Durch die Erfindung lässt sich der Beistellschrank in bekannter Weise als Tisch verwenden. Er dient aber auch zur Halterung eines Fernsehgerätes. Aufwendige Halterungen oder Anordnungen des Fernsehgerätes, die den Platz um das Krankenbett herum beeinträchtigten, werden somit überflüssig.

## Patentansprüche

1. Beistellschrank für ein Krankenbett mit einem seitlich angeordneten Klapptisch (9) der im ausgeklappten Zustand quer abkragend über dem Bett anzuordnen ist, dadurch gekennzeichnet, dass der Klapptisch (9) schwenkbar angeordnet und auf einer Seite mit einem Fernsehgerät (11) in Flachbauweise versehen ist.

2. Beistellschrank nach Anspruch 1, dadurch gekennzeichnet, dass der Klapptisch höhenverstellbar ist.

3. Beistellschrank nach Anspruch 1 oder 2, dadurch gekennzeichnet, dass das Fernsehgerät (11) an der Unterseite des Klapptisches (9) abnehmbar montiert ist.

4. Beistellschrank nach Anspruch 3, dadurch gekennzeichnet, dass das Fernsehgerät (11) mit Hilfe von Steckzapfen (13) gehalten ist, die in Öffnungen (15) des Klapptisches (9) eingreifen.

5. Beistellschrank nach Anspruch 1, dadurch gekennzeichnet, dass das Fernsehgerät (11) wasserdicht ausgeführt ist.

6. Beistellschrank nach Anspruch 1 oder einen der übrigen Ansprüche, dadurch gekennzeichnet, dass das Fernsehgerät (11) über ein an sich bekanntes Patientenhandbediengerät steuerbar ist.
